# EUROPÄISCHE PATENTSCHRIFT

(11) **EP 4 356 411 B1**
(45) Veröffentlichungstag und Bekanntmachung des Hinweises auf die Patenterteilung: **27.05.2026**
(21) Anmeldenummer: 22751041.9
(22) Anmeldetag: 12.07.2022
(51) Int. Cl.: H01H 33/38, H01H 47/32, H01F 7/18, H01H 47/22

(54) **SCHALTANORDNUNG UND VERFAHREN ZUM BETREIBEN EINER SCHALTANORDNUNG**
SWITCH ARRANGEMENT AND METHOD FOR OPERATING A SWITCH ARRANGEMENT
AGENCEMENT DE COMMUTATEUR ET PROCÉDÉ DE FONCTIONNEMENT D'UN AGENCEMENT DE COMMUTATEUR

(30) Priorität: 16.08.2021 DE 102021208968
(43) Veröffentlichungstag der Anmeldung: 24.04.2024
(73) Patentinhaber: Siemens Aktiengesellschaft, 80333 München (DE)
(72) Erfinder: BINDRICH, Martin, 13467 Berlin (DE); HINTZE, Thomas, 14612 Falkensee (DE); HIRTE, Malte Georg, 15370 Petershagen (DE); LECHELER, Stefan, 12277 Berlin (DE); SCHWOPE, Detlef, 12167 Berlin (DE); SCHÄFER, Mario, 14480 Potsdam (DE)
(74) Vertreter: Siemens Patent Attorneys
(86) Internationale Anmeldenummer: PCT/EP2022/069485
(87) Internationale Veröffentlichungsnummer: WO 2023/020750

(56) Entgegenhaltungen:
- EP-A1- 3 432 471
- EP-A2- 1 732 097
- DE-A1- 102012 108 618
- DE-A1- 19 526 681

## Beschreibung

Die Erfindung betrifft eine Schaltanordnung gemäß dem Oberbegriff des Anspruchs 1 sowie ein Verfahren zum Betreiben einer Schaltanordnung gemäß dem Oberbegriff des Anspruchs 11.

Aus der Betriebsanleitung "3TM Vakuum-Schütz 7,2 kV - 15 kV, 3-polig, 4,15 kV - 6,9 kV, 1-polig", Bestell-Nr.: 9229 0106 100 0, Siemens AG 2020, ist ein Schaltgerät für Mittelspannung bekannt, das eine Vakuumschalteinrichtung mit einem elektro-magnetischen Antrieb aufweist. Der Magnetantrieb kann dabei eine Magnetkraft auf eine sogenannte Ankerplatte ausüben und diese anziehen. Die Bewegung der Ankerplatte wird mechanisch in eine Bewegung zum Anpressen des beweglichen Kontakts an den Festkontakt innerhalb der Vakuumschalteinrichtung übersetzt. Bei diesem Gerät werden wie bei Magnetantrieben von Schaltern und Schützen häufig zwei Magnetspulen verwendet, die abhängig von der Höhe der Eingangsspannung entweder parallel (z. B. für AC/DC in Ländern mit 115 V Netzspannung) oder seriell (z. B. für AC/DC in Ländern mit 230 V Netzspannung) verschaltet werden müssen. In einer weiteren Ausführung ist das Schütz für den Betrieb z. B. an einer Batterie mit einer Eingangsspannung von DC: 24 V oder DC: 48 V ausgelegt. Auch hierbei werden gleiche Spulen verwendet, die bei einer Eingangsspannung von DC: 24 V parallel und bei DC: 48 V seriell verschaltet werden.

Im eingeschalteten Zustand bildet die Ankerplatte zusammen mit dem bzw. den Eisenkern(en) der Magnetspule(n) einen magnetischen Kreis. Da die Magnetspule(n) üblicherweise mit Gleichstrom betrieben werden, ändert sich der Magnetfluss im Anker während der Einschaltzeit nicht. Das führt zu einer Magnetisierung der Ankerplatte bzw. des gesamten Eisenkreises. Eine magnetisierte Ankerplatte verzögert das Abschalten des Schalters oder Schützes, da die Magnetkraft durch die Remanenz des verwendeten Eisenmaterials auch nach dem Abschalten des Stromes durch die Magnetspule(n) bestehen bleibt. Die Rückholfedern müssen diese Restmagnetkraft erst überwinden, bevor sich die Ankerplatte von den Spulenkernen löst. Je nach mechanischer Konstruktion des Schalters bzw. Schützes und dem Grad der Magnetisierung können dadurch Ausschaltverzögerungen in einer Größenordnung auftreten, die den Toleranzbereich des Schalters bzw. Schützes überschreiten. Der Schalter bzw. das Schütz arbeitet dann nicht mehr innerhalb seiner Spezifikation bzw. den zugesicherten Eigenschaften.

Eine passive Lösung wäre es, ein Ankermaterial mit einer besseren (geringeren) Remanenz einzusetzen. Ein solches Material ist aber erheblich teurer als das konventionell verwendete, sehr kostengünstige Eisen.

Ferner sind die Druckschriften EP 1732097 A2, DE 195 26 681 A1, DE 10 2012 108618 A1 und EP 3 432 471 A1 bekannt, die sich mit elektrischen Schaltungen zur Steuerung von magnetischen Haltevorrichtungen befassen.

Ausgehend von dem bekannten Schütz stellt sich an die Erfindung die Aufgabe, eine Schaltanordnung anzugeben, die besonders schnelle Ausschaltzeiten ermöglicht.

Die Erfindung löst diese Aufgabe durch eine Schaltanordnung gemäß Anspruch 1.

Ein Magnetantrieb ist eine bei z.B. Mittelspannungsanlagen übliche Bauweise für Schalteinrichtungen, bei der durch eine oder mehrere Spulen unter Spannung ein Magnetfeld erzeugt wird, das ein anderes ferromagnetisches Metallstück, eine z.B. Ankerplatte genannte Metallplatte, anzieht. Diese Anziehung bewirkt eine Bewegung, die auf einen beweglichen Kontakt in der Schalteinrichtung übertragen wird und diesen auf den Festkontakt presst. Typischerweise werden zwei Spulen eingesetzt, die parallel oder seriell schaltbar sind. Dies hat den Vorteil, dass die Magnetkraft annäherungsweise gleich gehalten werden kann, selbst wenn die Eingangsspannung wie eingangs erwähnt durch unterschiedliche Nennspannungen der Stromversorgung in unterschiedlichen Ländern oder bei unterschiedlichen Anwendungsfällen für die Spulen unterschiedlich ausfällt. Die beiden Spulen des Magnetantriebs üben im eingeschalteten Zustand eine anziehende Kraft auf den Magnetanker aus. Die Übertragungsmechanik übersetzt die Bewegung des Magnetankers in eine Bewegung des beweglichen Kontakts zum Festkontakt hin und weist hierfür z.B. einen Kniehebel auf. Der Magnetantrieb weist steuerbare Schalteinrichtungen für die Spulen auf.

Eine Vakuumschalteinrichtung im Sinne der Erfindung weist z.B. ein fluiddichtes Gehäuse auf, in dessen Inneren ein Vakuum herrscht (bzw. ein extrem niedriger Gasdruck unter 0,1 % Atmosphärendruck). Wird ein beweglicher Kontakt von einem Festkontakt z.B. mittels einer Federkraft schnell weggezogen, so wird ein entstehender Lichtbogen rasch gelöscht, u.A. weil kaum ionisierbares Medium für einen Stromfluss vorliegt. Vakuumschalteinrichtungen sind besonders gut zum Schalten von Wechselstrom geeignet, weil beim Nulldurchgang der Spannung ein Lichtbogen stets abreißt.

Bisher gibt es keine Lösung, die aktiv dem Problem der Magnetisierung der Ankerplatte oder sogar des gesamten Eisenkreises, also z.B. auch des Eisenjochs der Spule(n), entgegensteuert. Die auftretenden Verzögerungen beim Abschalten werden entweder herstellerseitig akzeptiert oder bereits vorab in den Toleranzen der Spezifikation berücksichtigt. Letzteres hat den Nachteil, dass ein vergleichsweise großer Bereich der Ausschaltverzögerung im Datenblatt bzw. der Spezifikation angegeben werden muss, was für zeitkritische Anwendungen der Kunden teilweise inakzeptabel ist.

Die Erfindung beruht auf dem Ansatz, den Spulenstrom entweder bei jeder Schalthandlung oder zyklisch (je nach verwendeter Ansteuerelektronik) umzukehren bzw. umzupolen. Die "Nord-Süd"-Orientierung des Magnetfeldes im Eisenkreis (Magentanker und Eisenjoch der Spule(n)) wird dann entsprechend umgepolt, so dass keine Magnetisierung stattfindet. Wenn die Ankerplatte nicht oder nur sehr gering magnetisiert ist, besteht beim Abschalten des Spulenstroms keine Magnetkraft mehr, die das Ausschalten verzögert.

In einer bevorzugten Ausführungsform der erfindungsgemäßen Schaltanordnung weist die Umpolungseinrichtung steuerbare Schalteinrichtungen für die mindestens eine Spule auf.

In einer weiteren bevorzugten Ausführungsform der erfindungsgemäßen Schaltanordnung weisen die steuerbaren Schalteinrichtungen (16-19) mindestens eine der folgenden Schalteinrichtungen auf: MOSFET, IGBT, Relais. Ein MOSFET ist ein MetallOxid-Halbleiter-Feldeffekttransistor und ein IGBT ist ein Bipolartransistor mit isolierter Gate-Elektrode. Ein Relais ist ein durch elektrischen Strom betriebener, fernbetätigter Schalter mit in der Regel zwei Schaltstellungen. Das Relais wird über einen Steuerstromkreis aktiviert und kann weitere Stromkreise schalten.

In einer weiteren bevorzugten Ausführungsform der erfindungsgemäßen Schaltanordnung ist eine erste Ansteuerungseinrichtung ausgebildet, die steuerbaren Schalteinrichtungen bei jedem Einschalten der mindestens einen Spule derart anzusteuern, dass der Stromfluss umgepolt wird. In diesem Fall werden die Magnetspulen entweder durch einen elektronischen oder mechanischen Schalter (z. B. ein Relais) angesteuert. Eine entsprechend konstruierte elektronische Schaltung oder andere Hilfseinrichtung (z. B. bistabiles Relais) sorgt dafür, dass die Polarität des Spulenstroms bei jeder Ansteuerung wechselt.

Eine Ansteuerungseinrichtung weist z.B. eine elektronische Schaltung oder einen Datenprozessor auf. Es kann beispielsweise ein Mikrocontroller verwendet werden.

Es wird bei dieser Ausführungsform, die sich auf den Einschaltvorgang der Schaltanordnung fokussiert, typischerweise davon ausgegangen, dass die Phasen, in denen das Schütz eingeschaltet ist, für jede Polarität (d.h. für jede Stromrichtung in der Spule) im statistischen Mittel ungefähr gleich lang sind.

Es wird außerdem davon ausgegangen, dass jede einzelne Einschaltphase kurz genug ist, um keine nennenswerte Magnetisierung der Ankerplatte zu ermöglichen. Der Begriff Einschaltphase stellt im Rahmen der Erfindung nicht auf die Zeitspanne, die das Schütz für den Zustandswechsel von AUS nach EIN benötigt, sondern vielmehr auf die gesamte Zeit, in der sich das Schütz im Zustand EIN befindet. Bei 1000 Schaltzyklen über die Betriebsdauer der Schaltanordnung 1 würden sich so in etwa 1000 Umpolungen ergeben.

In einer weiteren bevorzugten Ausführungsform der erfindungsgemäßen Schaltanordnung weist die erste Ansteuerungseinrichtung ein bistabiles Relais auf. Ein bistabiles Relais ist beispielsweise von der Website "Relais-Tipp - Ein- und Zweispulen-Varianten von bistabilen Relais Ansteuern" von Dr. Dietmar Tschierse et al. (Link: https://www.elektronikpraxis.vogel.de/ein-und-zweispulenvarianten-von-bistabilen-relais-ansteuern-a-446696/ ), bekannt.

In einer weiteren bevorzugten Ausführungsform der erfindungsgemäßen Schaltanordnung sind die steuerbaren Schalteinrichtungen in der Umpolungseinrichtung nach Art einer H-Brücke relativ zu der mindestens einen Spule angeordnet. Eine H-Brücke, auch Brückenschaltung genannt, ist z.B. gebräuchlich, um einen Elektromotor einer Maschine oder eines Fahrzeugs in seiner Drehrichtung umzuschalten. Dies wird beispielsweise auf der Website "H-Brücke - Die Andersherum-Schaltung" (Link: http://dieelektronikerseite.de/Lections/H-Bruecke%20-%20Die%20Andersherum-Schaltung.htm ) erläutert.

In einer weiteren bevorzugten Ausführungsform der erfindungsgemäßen Schaltanordnung ist eine zweite Ansteuerungseinrichtung ausgebildet, die steuerbaren Schalteinrichtungen der mindestens einen Spule derart anzusteuern, dass der Stromfluss mehrfach umgepolt wird. Der Vorteil dieser Methode besteht darin, dass die Entmagnetisierung unabhängig von der Länge der Einschaltphase bzw. einer erneuten Schalthandlung durchgeführt werden kann.

Die Entmagnetisierung findet dabei während der Einschaltphase statt. Dazu wird der Spulenstrom in schneller Folge umgepolt.

Dieser Ansatz einer mehrfachen Umpolung während des Haltebetriebs, d.h. bei geschlossenen Kontakten und durch die Spulen angezogenem Magnetanker benötigt beispielsweise eine zwischenzeitliche (z.B. mechanische) Arretierung des Anpressdrucks der Kontakte, da ansonsten beim Nulldurchgang der Magnetisierung das Schütz ungewollt öffnet und das dahinterliegende Energienetz stromlos geschaltet wird. In der Praxis ist das Schütz z.B. während der gesamten Dauer des eingeschalteten Zustandes arretiert.

Es ist die zweite Ansteuerungseinrichtung ausgebildet, für jeden Umpolungsvorgang mittels Pulsweitenmodulation einen Strompuls bereitzustellen, um ein zeitlich abklingendes Magnetfeld in der mindestens einen Spule zu erzeugen. Dies ist ein Vorteil, weil mittels des abklingenden Magnetfelds jeweils eine Entmagnetisierung des Magnetankers erreicht werden kann.

In einer weiteren bevorzugten Ausführungsform der erfindungsgemäßen Schaltanordnung ist die zweite Ansteuerungseinrichtung ausgebildet, eine Stromstärke und eine zeitliche Dauer der Strompulse derart einzustellen, dass die anziehende Kraft auf den Magnetanker ausreicht, um den beweglichen Kontakt auf den Festkontakt anzupressen. Dies ist ein Vorteil, weil die Schaltanordnung bzw. der Schütz auch während der regelmäßigen Entmagnetisierung sicher geschlossen bleibt.

In einer weiteren bevorzugten Ausführungsform der erfindungsgemäßen Schaltanordnung ist die zweite Ansteuerungseinrichtung ausgebildet, eine Umpolung der mindestens einen Spule regelmäßig durchzuführen.

In einer weiteren bevorzugten Ausführungsform der erfindungsgemäßen Schaltanordnung ist die zweite Ansteuerungseinrichtung ausgebildet, eine Umpolung der mindestens einen Spule mindestens einmal pro Tag durchzuführen. Dieses Verfahren kann beliebig oft bzw. bei Bedarf wiederholt werden. Bevorzugt wird die Umpolung mindestens einmal im Monat, noch mehr bevorzugt mindestens einmal im Jahr durchgeführt. Auch eine Abhängigkeit von der Anzahl der durchgeführten Schalthandlungen der Schaltanordnung ist sinnvoll. Beispielsweise kann die Umpolung alle 10, bevorzugt alle 100, Schalthandlungen durchgeführt werden.

In einer weiteren bevorzugten Ausführungsform der erfindungsgemäßen Schaltanordnung ist eine dritte Ansteuerungseinrichtung ausgebildet, anhand eines magnetischen Modells zu ermitteln, ob eine Magnetisierung eines Eisenkreises einen vorher festgelegten Magnetisierungs-grenzwert überschreitet, und in dem Fall einer Überschreitung des Magnetisierungsgrenzwerts den Stromfluss umzupolen. Ein magnetisches Modell berücksichtigt beispielsweise einen oder mehrere der folgenden Aspekte: Stromstärke, Polarität des Stromes, zeitliche Dauer der Bestromung, magnetische Eigenschaften des verwendeten Eisenkreises, geometrische Ausgestaltung des Eisenkreises. Durch das Modell kann dann der Zeitpunkt automatisch gewählt werden, ab dem bei Überschreiten des Magnetisierungsgrenzwerts der nächste Schaltvorgang des Schützes mit geänderter Polarität durchgeführt wird. Der Begriff Eisenkreis bezeichnet dabei im Sinne der Erfindung zumindest den Magnetanker und ein Eisenjoch der Spule(n), kann jedoch auch noch weitere magnetisierbare Bauteile umfassen.

Ausgehend von dem bekannten Schütz stellt sich an die Erfindung die Aufgabe, ein Verfahren zum Betreiben einer Schaltanordnung anzugeben, das besonders schnelle Ausschaltzeiten ermöglicht.

Die Erfindung löst diese Aufgabe durch ein Verfahren gemäß Anspruch 11. Bevorzugte Ausführungsformen des erfindungsgemäßen Verfahrens sind in den abhängigen Ansprüchen 12 bis 14 erläutert. Es ergeben sich sinngemäß die gleichen Vorteile wie eingangs für die erfindungsgemäße Schaltanordnung erläutert.

Zur besseren Erläuterung der Erfindung zeigt die Figur in schematischer Darstellung ein Ausführungsbeispiel einer erfindungsgemäßen Schaltanordnung 1.

Die Schaltanordnung 1 weist eine Vakuumschalteinrichtung 8-14 mit einem Gehäuse 14 auf, das fluiddicht und evakuiert 13 ist. Im Inneren des Gehäuses 14 wird ein beweglicher Kontakt 11 an eine Festkontakt 12 angepresst. Dargestellt ist damit der geschlossene Zustand des Schalters mit eingeschaltetem Magnetantrieb 2,4. Ein Schaltstab 8 ist durch das Gehäuse 14 mit dem beweglichen Kontakt 11 verbunden, wobei z.B. ein nicht dargestellter Faltenbalg die Beweglichkeit sicherstellt. Für ein mechanisches Trennen der Kontakte 11,12 ist eine Federeinrichtung 10 vorgesehen, die an einer Stützplatte 9 abstützt und im dargestellten geschlossenen Zustand vorgespannt ist.

Der Schaltstab 8 ist mit einem Kniehebel 5-7 verbunden, wobei der erste Schenkel 6 und der zweite Schenkel 5 winkelsteif verbunden, aber um das Gelenk 7 drehbar gelagert sind. Der zweite Schenkel 5 ist mit einer Ankerplatte 4 aus Metall, z.B. Eisen, verbunden. Diese Übertragungsmechanik 5-7 übersetzt eine Bewegung des Magnetankers 4 in eine Bewegung des beweglichen Kontakts 11 zum Festkontakt 12 hin.

Der Magnetantrieb 2,4 weist mindestens eine Spule 2 auf, die mittels Anschlussleitungen 20,21 an eine Umpolungseinrichtung 15 angeschlossen sind. Die Umpolungseinrichtung 15 weist vier steuerbare Schalteinrichtungen 31-34, z.B. IGBTs, für die mindestens eine Spule 2 auf. Die Schalteinrichtungen 31-34 sind als H-Brücke verschaltet, d.h. eine Anschlussleitung 20 ist zwischen zwei Schalteinrichtungen 31,32 in einem ersten Zweig 17 angeschlossen, während die anderen Anschlussleitung 21 zwischen zwei Schalteinrichtungen 33,32 in einem zweiten Zweig 23 der Schaltung angeschlossen ist. Beide Zweige 17,23 sind durch Leitungen 19 verbunden. Mit Leitungen 18 ist eine Gleichstromquelle 16 verbunden.

Im dargestellten eingeschalteten Zustand sind zwei Schalteinrichtungen 31,34 geschlossen. Es wird durch die Spule 2 eine anziehende Kraft F auf den Magnetanker 4 ausgeübt und dieser zu der Spule 2 hinbewegt. Werden die zwei Schalteinrichtungen 31,34 geöffnet und die anderen beiden Schalteinrichtungen 32,33 geschlossen, so wird die Spule umgepolt.

Die Umpolungseinrichtung 15 ist ausgebildet, einen Stromfluss durch die mindestens eine Spule mindestens einmal pro Tag umzupolen.

Eine zweite Ansteuerungseinrichtung 35 ist mit der Umpolungseinrichtung 15 verbunden, um die steuerbaren Schalteinrichtungen 31-34 der mindestens einen Spule 2 derart anzusteuern, dass der Stromfluss mehrfach umgepolt wird.

Dabei wird für jeden Umpolungsvorgang mittels Pulsweitenmodulation ein Strompuls bereitgestellt, um ein zeitlich abklingendes Magnetfeld in der mindestens einen Spule zu erzeugen. Es können viele dutzend oder hunderte Male Umpolungen durchgeführt werden, um den Magnetanker weitestgehend zu entmagnetisieren. Auf diese Weise wird sichergestellt, dass die Ausschaltzeiten nicht durch eine Magnetisierung des Ankers unnötig verlängert werden. Bevorzugt ist es, die Stromstärke und die zeitliche Dauer der Strompulse derart einzustellen, dass die anziehende Kraft F auf den Magnetanker 4 ausreicht, um den beweglichen Kontakt 11 auf den Festkontakt 12 anzupressen. Dadurch wird die Schaltanordnung 1 auch bei regelmäßigen Umpolungen der Stromzufuhr der Spule im geschlossenen Zustand sicher gehalten.

## Patentansprüche

1. Schaltanordnung (1), aufweisend
eine Vakuumschalteinrichtung (8-14) mit einem beweglichen Kontakt (11) und einem Festkontakt (12), und
einen Magnetantrieb (2,4) mit mindestens einer Spule (2), der ausgebildet ist, im eingeschalteten Zustand eine anziehende Kraft (F) auf einen Magnetanker (4) auszuüben und diesen zu bewegen, und
eine Übertragungsmechanik (5-7), die ausgebildet ist, eine Bewegung des Magnetankers (4) in eine Bewegung des beweglichen Kontakts (11) zum Festkontakt (12) hin zu übersetzen, **dadurch gekennzeichnet, dass**
eine Umpolungseinrichtung (15) ausgebildet ist, einen Stromfluss durch die mindestens eine Spule (2) umzupolen, und dass eine zweite Ansteuerungseinrichtung (35) ausgebildet ist, für jeden Umpolungsvorgang mittels Pulsweitenmodulation einen Strompuls bereitzustellen, um ein zeitlich abklingendes Magnetfeld in der mindestens einen Spule (2) zu erzeugen..

2. Schaltanordnung (1) nach Anspruch 1, **dadurch gekennzeichnet, dass** die Umpolungseinrichtung (15) steuerbare Schalteinrichtungen (31-34) für die mindestens eine Spule (2) aufweist.

3. Schaltanordnung nach Anspruch 2, **dadurch gekennzeichnet, dass** die steuerbaren Schalteinrichtungen (31-34) mindestens eine der folgenden Schalteinrichtungen aufweisen: MOSFET, IGBT, Relais.

4. Schaltanordnung (1) nach Anspruch 2 oder 3, **dadurch gekennzeichnet, dass** eine erste Ansteuerungseinrichtung ausgebildet ist, die steuerbaren Schalteinrichtungen (31-34) bei jedem Einschalten der mindestens einen Spule (2) derart anzusteuern, dass der Stromfluss umgepolt wird.

5. Schaltanordnung (1) nach Anspruch 4, **dadurch gekennzeichnet, dass** die erste Ansteuerungseinrichtung ein bistabiles Relais aufweist.

6. Schaltanordnung (1) nach Anspruch 2, **dadurch gekennzeichnet, dass** die steuerbaren Schalteinrichtungen (31-34) in der Umpolungseinrichtung (15) nach Art einer H-Brücke relativ zu der mindestens einen Spule (2) angeordnet sind.

7. Schaltanordnung (1) nach Anspruch 6, **dadurch gekennzeichnet, dass** eine zweite Ansteuerungseinrichtung (35) ausgebildet ist, die steuerbaren Schalteinrichtungen (31-34) der mindestens einen Spule (2) derart anzusteuern, dass der Stromfluss mehrfach umgepolt wird.

8. Schaltanordnung (1) nach Anspruch 7, **dadurch gekennzeichnet, dass** die zweite Ansteuerungseinrichtung (35) ausgebildet ist, eine Stromstärke und eine zeitliche Dauer der Strompulse derart einzustellen, dass die anziehende Kraft (F) auf den Magnetanker (4) ausreicht, um den beweglichen Kontakt (11) auf den Festkontakt (12) anzupressen.

9. Schaltanordnung (1) nach einem der Ansprüche 6 bis 8, **dadurch gekennzeichnet, dass** die zweite Ansteuerungseinrichtung (35) ausgebildet ist, eine Umpolung der mindestens einen Spule (2) regelmäßig durchzuführen.

10. Schaltanordnung (1) nach Anspruch 9, **dadurch gekennzeichnet, dass** die zweite Ansteuerungseinrichtung (35) ausgebildet ist, eine Umpolung der mindestens einen Spule (2) mindestens einmal pro Tag durchzuführen.

11. Verfahren zum Betreiben einer Schaltanordnung (1), mit den Schritten:
Bereitstellen einer Vakuumschalteinrichtung (8-14) mit einem beweglichen Kontakt (11) und einem Festkontakt (12), und
Bereitstellen eines Magnetantriebs (2,4) mit mindestens einer Spule (2), der ausgebildet ist, im eingeschalteten Zustand eine anziehende Kraft (F) auf einen Magnetanker (4) auszuüben und diesen zu bewegen, und
Übertragen einer Bewegung des Magnetankers (4) in eine Bewegung des beweglichen Kontakts (11) zum Festkontakt (12) hin mittels einer Übertragungsmechanik (5-7),
**gekennzeichnet durch** den Schritt:
Umpolen eines Stromflusses durch die mindestens eine Spule (2) mittels einer Umpolungseinrichtung (15),
Bereitzustellen einen Strompulses für jeden Umpolungsvorgang mittels Pulsweitenmodulation mittels einer zweiten Ansteuerungseinrichtung (35), um ein zeitlich abklingendes Magnetfeld in der mindestens einen Spule (2) zu erzeugen.

12. Verfahren nach Anspruch 11, **dadurch gekennzeichnet, dass** mittels einer ersten Ansteuerungseinrichtung steuerbare Schalteinrichtungen (31-34) für die mindestens eine Spule (2) bei jedem Einschalten derart angesteuert werden, dass der Stromfluss umgepolt wird.

13. Verfahren nach Anspruch 11 oder 12, **dadurch gekennzeichnet, dass** steuerbare Schalteinrichtungen (31-34) in der Umpolungseinrichtung (15) nach Art einer H-Brücke relativ zu der mindestens einen Spule (2) angeordnet werden.

14. Verfahren nach Anspruch 13, **dadurch gekennzeichnet, dass** mittels einer zweiten Ansteuerungseinrichtung (35) die steuerbaren Schalteinrichtungen (31-34) der mindestens einen Spule (2) derart angesteuert werden, dass der Stromfluss mehrfach umgepolt wird.

## Claims

1. Switching arrangement (1) having
a vacuum switching device (8-14) having a movable contact (11) and a fixed contact (12), and
a solenoid actuator (2, 4) having at least one coil (2) and designed, in the switched-on state, to exert an attractive force (F) on a magnet armature (4) and to move same, and
a transmission mechanism (5-7) designed to convert a movement of the magnet armature (4) into a movement of the movable contact (11) towards the fixed contact (12), **characterized in that**
a polarity-reversal device (15) is designed to reverse the polarity of a current flow through the at least one coil (2) and **in that** a second actuation device (35) is designed to provide a current pulse for each polarity-reversal operation by means of pulse width modulation, in order to generate a magnetic field, which decays over time, in the at least one coil (2).

2. Switching arrangement (1) according to Claim 1, **characterized in that** the polarity-reversal device (15) has controllable switching devices (31-34) for the at least one coil (2).

3. Switching arrangement according to Claim 2, **characterized in that** the controllable switching devices (31-34) have at least one of the following switching devices: MOSFET, IGBT, relay.

4. Switching arrangement (1) according to Claim 2 or 3, **characterized in that** a first actuation device is designed, each time the at least one coil (2) is switched on, to actuate the controllable switching devices (31-34) in such a manner that the polarity of the current flow is reversed.

5. Switching arrangement (1) according to Claim 4, **characterized in that** the first actuation device has a bistable relay.

6. Switching arrangement (1) according to Claim 2, **characterized in that** the controllable switching devices (31-34) are arranged in the polarity-reversal device (15) in the manner of an H-bridge relative to the at least one coil (2).

7. Switching arrangement (1) according to Claim 6, **characterized in that** a second actuation device (35) is designed to actuate the controllable switching devices (31-34) of the at least one coil (2) in such a manner that the polarity of the current flow is reversed multiple times.

8. Switching arrangement (1) according to Claim 7, **characterized in that** the second actuation device (35) is designed to set a current intensity and a time duration of the current pulses in such a manner that the attractive force (F) on the magnet armature (4) is sufficient to press the movable contact (11) onto the fixed contact (12).

9. Switching arrangement (1) according to any one of Claims 6 to 8, **characterized in that** the second actuation device (35) is designed to reverse the polarity of the at least one coil (2) regularly.

10. Switching arrangement (1) according to Claim 9, **characterized in that** the second actuation device (35) is designed to reverse the polarity of the at least one coil (2) at least once per day.

11. Method for operating a switching arrangement (1), having the steps of:
providing a vacuum switching device (8-14) having a movable contact (11) and a fixed contact (12), and
providing a solenoid actuator (2, 4) having at least one coil (2) and designed, in the switched-on state, to exert an attractive force (F) on a magnet armature (4) and to move same, and
transmitting a movement of the magnet armature (4) into a movement of the movable contact (11) towards the fixed contact (12) by means of a transmission mechanism (5-7),
**characterized by** the step of:
reversing the polarity of a current flow through the at least one coil (2) by means of a polarity-reversal device (15),
providing a current pulse for each polarity-reversal operation by means of pulse width modulation by means of a second actuation device (35), in order to generate a magnetic field, which decays over time, in the at least one coil (2).

12. Method according to Claim 11, **characterized in that** controllable switching devices (31-34) for the at least one coil (2) are actuated by means of a first actuation device in such a manner during each switch-on that the polarity of the current flow is reversed.

13. Method according to Claim 11 or 12, **characterized in that** controllable switching devices (31-34) are arranged in the polarity-reversal device (15) in the manner of an H-bridge relative to the at least one coil (2).

14. Method according to Claim 13, **characterized in that** a second actuation device (35) is used to actuate the controllable switching devices (31-34) of the at least one coil (2) in such a manner that the polarity of the current flow is reversed multiple times.

## Revendications

1. Agencement (1) de coupure, comportant
un dispositif (8-14) interrupteur à vide ayant un contact (11) mobile et un contact (12) fixe, et
un entraînement (2, 4) magnétique, qui a au moins une bobine (2), et qui est constitué pour appliquer, dans l'état mis en circuit, une force (F) d'attraction à une armature (4) d'aimant et la déplacer, et
une mécanique (5-7) de transmission, qui est constituée pour transformer un déplacement de l'armature (4) magnétique en un rapprochement du contact (11) mobile du contact (12) fixe,
**caractérisé en ce qu'**
il est constitué un dispositif (15) d'inversion de polarité pour inverser la polarité d'un flux de courant passant dans la au moins une bobine (2), et **en ce qu'**il est constitué un deuxième dispositif (35) de commande pour disposer, pour chaque inversion de polarité, au moyen d'une modulation à largeur d'impulsion, d'une impulsion de courant, afin de produire un champ magnétique décroissant en fonction du temps dans la au moins une bobine (2).

2. Agencement (1) de coupure suivant la revendication 1, **caractérisé en ce que** le dispositif (15) d'inversion de polarité a des dispositifs (31-34) de coupure pouvant être commandés pour la au moins une bobine (2).

3. Agencement de coupure suivant la revendication 2, **caractérisé en ce que** les dispositifs (31-34) de coupure pouvant être commandés ont au moins l'un des dispositifs de coupure suivants : MOSFET, IGBT, relais.

4. Agencement (1) de coupure suivant la revendication 2 ou 3, **caractérisé en ce qu'**il est constitué un premier dispositif de commande, pour commander les dispositifs (31-34) de coupure pouvant être commandés, à chaque mise en circuit de la au moins une bobine (2), de manière à inverser la polarité du flux de courant.

5. Agencement (1) de coupure suivant la revendication 4, **caractérisé en ce que** le premier dispositif de commande comporte un relais bistable.

6. Agencement (1) de coupure suivant la revendication 2, **caractérisé en ce que** les dispositifs (31-34) de coupure pouvant être commandés sont montés dans le dispositif (15) d'inversion de polarité à la manière d'un pont en H par rapport à la moins une bobine (2).

7. Agencement (1) de coupure suivant la revendication 6, **caractérisé en ce qu'**il est constitué un deuxième dispositif (35) de commande pour commander les dispositifs (31-34) de coupure pouvant être commandés de la au moins une bobine (2), de manière à inverser plusieurs fois la polarité du flux de courant.

8. Agencement (1) de coupure suivant la revendication 7, **caractérisé en ce que** le deuxième dispositif (35) de commande est constitué pour régler un flux de courant et une durée de l'impulsion de courant, de manière à ce que la force (F) d'attraction, appliquée à l'armature (4) de l'aimant, suffise pour presser le contact (11) mobile sur le contact (12) fixe.

9. Agencement (1) de coupure suivant l'une des revendications 6 à 8, **caractérisé en ce que** le deuxième dispositif (35) de commande est constitué pour effectuer régulièrement une inversion de polarité de la au moins une bobine (2).

10. Agencement (1) de coupure suivant la revendication 9, **caractérisé en ce que** le deuxième dispositif (35) de commande est constitué pour effectuer une inversion de polarité de la au moins une bobine (2), au moins une fois par jour.

11. Procédé pour faire fonctionner un dispositif (1) de coupure comprenant les stades :
se procurer un dispositif (8-14) interrupteur à vide ayant un contact (11) mobile et un contact (12) fixe, et
se procurer un entraînement (2, 4) magnétique ayant au moins une bobine (2) et constitué pour, dans l'état mis en circuit, appliquer une force (F) d'attraction à une armature (4) d'aimant et la déplacer, et
transformer un mouvement de l'armature (4) magnétique en un rapprochement du contact (11) mobile du contact (12) fixe, au moyen d'une mécanique (5-7) de transformation,
**caractérisé par** le stade :
inverser la polarité d'un flux de courant dans la au moins une bobine (2), au moyen d'un dispositif (15) d'inversion de polarité, disposer d'une impulsion de courant, pour chaque opération d'inversion de polarité, au moyen d'une modulation en largeur d'impulsion, au moyen d'un deuxième dispositif (35) de commande, afin de produire un champ magnétique décroissant dans le temps dans la au moins une bobine (2).

12. Procédé suivant la revendication 11, **caractérisé en ce que**, au moyen d'un premier dispositif de commande, on commande des dispositifs (31-34) de coupure pouvant être commandés pour la au moins une bobine (2) pour chaque mise en circuit, de manière à inverser la polarité du flux de courant.

13. Procédé suivant la revendication 11 ou 12, **caractérisé en ce que** l'on monte les dispositifs (31-34) de coupure pouvant être commandés dans le dispositif (15) d'inversion de polarité, à la manière d'un pont en H par rapport à la au moins une bobine (2).

14. Procédé suivant la revendication 13, **caractérisé en ce que**, au moyen d'un deuxième dispositif (35) de commande, on commande les dispositifs (31-34) de coupure pouvant être commandés de la au moins une bobine (2), de manière à inverser plusieurs fois la polarité du flux de courant.
